# EUROPÄISCHE PATENTANMELDUNG

(11) **EP 1 970 535 A1**
(43) Veröffentlichungstag der Anmeldung: **17.09.2008**
(21) Anmeldenummer: 07104182.6
(22) Anmeldetag: 15.03.2007
(51) Int. Cl.: F01D 5/22

(54) **Deckbandverbindung einer Turbinenschaufel**

(71) Anmelder: ABB Turbo Systems AG, 5400 Baden (CH)
(72) Erfinder: Szwedowicz, Jaroslaw, 5330 Bad Zurchach (CH); Phillipsen, Bent, 5406 Baden-Rütihof (CH); Secall Wimmel, Thomas, 5507 Mellingen (CH)
(74) Vertreter: ABB Patent Attorneys

(57) **Zusammenfassung**

Das Turbinenrad, umfasst eine Vielzahl von Laufschaufeln (10), welche auf einer um eine Achse drehbaren Nabe angeordnet sind und welche jeweils (10) an ihren radial äusseren Enden, Deckplatten (20) aufweisen. Der Übergang zwischen zwei benachbart angeordneten Laufschaufeln im Bereich der Deckplatten ist durch eine erste, unebene Kontaktfläche (21) und eine zweite, ebene Kontaktfläche (25) gebildet.
Der Kontakt zwischen einer unebenen Fläche und einer ebene Fläche erlaubt eine bessere Kontrolle der Kontaktposition und es können ungewollte Spannungskonzentrationen vermieden werden.

## Beschreibung

### Technisches Gebiet

Die Erfindung bezieht sich auf das Gebiet der Strömungsmaschinen, insbesondere Abgasturbolader für aufgeladene Brennkraftmaschinen, Dampf- und Gasturbinen.
Sie betrifft ein Turbinenrad mit einer Vielzahl von Laufschaufeln, welche jeweils an ihren freien Enden Deckplatten aufweisen sowie den Übergang zwischen Deckplatten zweier benachbart zueinander angeordneter Laufschaufeln eines Turbinenrades.

### Stand der Technik

Laufräder thermischer Strömungsmaschinen, etwa Dampfturbinen, Gasturbinen oder Turbinen von Abgasturboladern, weisen eine Vielzahl von Laufschaufeln auf, welche auf einer Nabe angeordnet sind, welche um eine Welle drehbar gelagert ist. Die Laufräder weisen an ihren radial äusseren, freien Enden häufig Deckbänder - in der Fachsprache "Shroud" genannt - auf. Ein Deckband setzt sich aus einzelnen Segmenten - hier fortan Deckplatten genannt - zusammen, die mit jeweils einer Laufschaufel integral verbunden sind.

Die Deckplatten werden durch eine Torsionsvorspannung der Schaufeln bei der Montage oder im Betrieb durch die natürliche Entwindung der Schaufeln unter Fliehkrafteinfluss gegeneinander verspannt. Die Funktion der Deckplatten besteht in der Verbesserung des thermodynamischen Wirkungsgrades durch Minimierung der Spaltverluste, sowie in der Optimierung des Schwingungsverhaltens durch ihre dämpfende und versteifende Wirkung. Die Gestaltung des Übergangs zwischen den Deckplatten zweier benachbart angeordneter Laufschaufeln erfolgt nach verschiedenen Kriterien in Bezug auf Thermodynamik, Betriebsfestigkeit, Flächenpressung, Montierbarkeit und Fertigung.

Da die nominalen Kontaktflächen im Bereich des Übergangs zwischen Deckplatten zweier benachbart zueinander angeordneter Laufschaufeln eines herkömmlichen Turbinenrades eben sind, entsprechen die effektiven Kontaktflächen dünnen Streifen oder sogar nur kleinen Punkten. Diese kleinen Kontaktflächen können im Betrieb kaum Momente übertragen und sorgen für eine geringere Kopplung als in der Entwicklungsphase erwartet wird.

Weiterhin können diese kleinen Kontaktzonen zu extremen Spannungskonzentrationen in den Deckplatten führen und im Falle von Mikroreibung Reibkorrosionsschäden - in der Fachsprache "Fretting" genannt - an der Kontaktfläche verursachen. Durch Fretting verursachte Schäden sind eine Folge von statischen und dynamischen Spannungen im Material unterhalb der Kontaktfläche und sind in der Entwicklungsphase numerisch - etwa mit der finite Elemente (FE) Methode - nur teilweise oder gar nicht vorherzusehen, weil für ihre Abschätzung extrem hohe FE-Netzdichten erforderlich sind.

Eine beispielhafte Form eines Übergangs zwischen den Deckplatten benachbart angeordneter Laufschaufeln von Gasturbinen ist in US 5,593,282, Fig. 4 abgebildet.

### Kurze Darstellung der Erfindung

Die Aufgabe der vorliegenden Erfindung besteht darin, den Übergang zwischen den Deckplatten benachbart angeordneter Laufschaufeln eines Turbinenrades zu verbessern.

Erfindungsgemäss wird hierfür der Übergang zwischen den Deckplatten benachbart angeordneter Laufschaufeln eines Turbinenrades mit einer ebenen und einer unebenen Kontaktfläche ausgestaltet.

Der Kontakt zwischen einer unebenen Fläche und einer ebenen Fläche erlaubt eine bessere Kontrolle der Kontaktposition. Bei jedem beliebigen Anstellwinkel der Gegenfläche stellt sich eine Hertzsche Pressung ein und es können ungewollte Spannungskonzentrationen vermieden werden. Besonders in Turbinenstufen, die Impulsanregungen ausgesetzt sind, können somit Belastungen stark verringert werden.

Anstatt des herkömmlichen, ebenen Kontakts wird an einem der Enden der Deckplatte die Kontaktfläche mit mindestens zwei halbzylinderförmigen Erhebungen (Falten) mit Radius r versehen. Diese halbzylinderförmigen Erhebungen weisen optional entlang ihrer Achse eine Krümmung mit Radius R auf. Die Gegenkontaktfläche der Deckplatte ist dagegen eben. Durch Veränderung des Zylinderradius r kann die Flächenpressung variiert und eine Anpassung an die Deckplattengrösse vorgenommen werden.

Beim rein ebenen Kontakt kommt es zu unkontrollierten lokalen Spannungskonzentrationen und zur Missplatzierung von Kontaktzonen. Dieses hat eine unterschiedliche Ausbildung des Verschleisses an den Deckplatten eines selben Schaufelkranzes zur Folge. Geringe Fertigungsunterschiede von Schaufel zu Schaufel innerhalb der Toleranz haben grosse Auswirkungen auf die Ausbildung des Kontaktes an ebenen Deckplattenflächen und führen eine Verstimmung des Schaufelkranzes mit sich.

Ob an den Kontaktstellen Frettingschäden zu erwarten sind, ist von der wirkenden Flächenpressung abhängig. Im Gegensatz zum unkontrollierten Ebene-Kante-Kontakt an konventionellen Shrouds stellt sich an unebenen, gefalteten Deckplatten immer Hetzscher Kontakt ein. Dieses erlaubt die Flächenpressung anhand der Hertzschen Formeln zu bestimmen und mit Hilfe eines Versagenskriteriums die Wahrscheinlichkeit eines Schadens durch Fretting vorherzusagen.

Bei gefalteten Deckplatten wird die Wahrscheinlichkeit einer Missplatzierung reduziert. Wegen der Kontrollierbarkeit des Kontaktes verringert sich die Schaufelkranzverstimmung und somit die Streuung der Schaufeleigenfrequenzen. Wird die gefaltete Kontaktfläche mit mehreren, also mindestens zwei Reihen von Falten versehen, können Kräfte und Momente jederzeit gut übertragen werden und es wird eine starke Kopplung zwischen Schaufeln sichergestellt.

### Kurze Beschreibung der Zeichnungen

Anschliessend ist anhand der Zeichnungen eine Ausführungsform des erfindungsgemässen Übergangs zwischen den Deckplatten benachbart angeordneter Laufschaufeln eines Turbinenrades beschrieben. Hierbei zeigt
- Fig. 1: eine Ansicht - senkrecht zur Achse und radial nach innen gerichtet - auf eine Laufschaufelgruppe mit erfindungsgemäss gestalteten Deckplatten-Übergängen,
- Fig. 2: einen entlang II-II geführten Schnitt durch einen Deckplattenübergang der Laufschaufelgruppe nach Fig. 1,
- Fig. 3: einen entlang III-III geführten Schnitt durch den Deckplattenübergang nach Fig. 2, und
- Fig. 4: einen entlang IV-IV geführten Schnitt durch den Deckplattenübergang nach Fig. 2.

### Weg zur Ausführung der Erfindung

Fig. 1 zeigt als Anwendungsbeispiel für die Erfindung einen Teil der Laufschaufeln einer Axialturbine eines Turboladers. Die Laufschaufeln sind mit Schaufelfüssen in einem Schaufelträger, der Nabe des Turbinenrades, angeordnet. Die Nabe des Turbinenrades ist auf einer Welle um eine Achse drehbar gelagert. Die hier verwendeten Begriffe "radial", "axial" und "in Umfangsrichtung" beziehen sich auf diese Achse. In der Regel sind die Schaufelfüsse tannenbaumförmig ausgebildet und in axialer Richtung in gegengleich geformten Nuten eingeschoben und axial gesichert. Die Laufschaufeln weisen einen aerodynamisch geformten Schaufelkörper 10 auf, welcher der Strömung, also den heissen Abgasen bzw. dem Dampf im Falle einer Dampfturbine, ausgesetzt ist. An ihren radial äusseren, freien Enden weisen die Laufschaufeln ein die Schaufelkörper in axialer Richtung zumindest abschnittsweise überragendes Deckband auf. Das Deckband ist in viele kurze Segmente, den Deckplatten 20, unterteilt, welche jeweils mit einer Laufschaufel integral verbunden sind.

Zwischen den Deckplatten zweier benachbart angeordneter Laufschaufeln ist mindestens ein Kontaktbereich vorhanden. Die Deckplatte der i-ten Laufschaufel weist dabei im Kontaktbereich erfindungsgemäss eine unebene Kontaktfläche 21 auf. Die Deckplatte der (i-1)-ten Laufschaufel dagegen weist eine ebene Kontaktfläche 25 auf.

Wie genau die unebene Kontaktfläche 21 gestaltet ist, wird anhand der Fig. 2 bis 4 näher erläutert.

Fig. 2 zeigt dabei eine Ansicht in Pfeilrichtung auf den Schnitt, welcher entlang der mit II-II bezeichneten, gestrichelten Linie geführt ist. Die unebene Kontaktoberfläche 21 weist mehrere Erhebungen 22 auf. Wie in Fig. 3 - einer Ansicht in radialer Richtung auf den Schnitt, welcher entlang der mit III-III bezeichneten, gestrichelten Linie geführt ist - dargestellt ist, haben die Erhebungen einen runden, halbkreis- oder halbellipsenförmigen Querschnitt. Je nach Winkellage der beiden benachbarten Deckplatten berühren sich die ebene Kontaktfläche 25 und eine oder mehrere der Erhebungen 22.

Aus dem entlang der mit IV-IV bezeichneten, gestrichelten Linie geführten Schnitt in Fig. 4 ist ersichtlich, dass die Erhebungen 22, bzw. die darunterliegende Oberfläche eine Krümmung aufweist. Die Krümmung - in der Fig. 4 übertrieben dargestellt - verläuft aus Sicht der Laufschaufeln in radialer Richtung, so dass zwischen den beiden Kontaktflächen der beiden Deckplatten, unabhängig von einer allfälligen geringfügigen relativen Schieflage, sicher ein Kontakt stattfindet. Bei zunehmender Turbinendrehzahl wird eine mit Radius R gekrümmte Erhebung immer stärker an sein ebenes Gegenstück gepresst, so dass sich der Hertzsche Kontaktfall "Zylinder-Ebene" einstellt. Die Krümmung der Erhebung ist in den Figuren mit R bezeichnet, wobei R im Vergleich zum Radius r der einzelnen Erhebungen deutlich grösser ist.

Erhebungen mit einem Krümmungsradius R und einem Zylinderradius r auf einer der Kontaktflächen der Deckplatte vermeiden Spannungskonzentrationen bei Belastung der Schaufel. Durch Veränderung des Zylinderradius r kann die Flächenpressung variiert - ein grösserer Zylinderradius führt zu einer geringeren Flächenpressung - und eine Anpassung an die Deckplattengrösse vorgenommen werden. Zur Verstärkung oder anstelle der durch den Radius R definierten Krümmung können die Querschnittsradien r der Erhebungen in radialer Richtung, d.h. zum Schaufelfuss hin, abnehmen, so dass sich anstelle der halb-zylinderförmigen Erhebungen nunmehr halb-kegelförmige Erhebungen ergeben.

Bei der Herstellung der unebenen Kontaktfläche an jeweils einem Ende der Deckplatten wird in einem ersten Arbeitschritt eine Krümmung mit dem Radius R in die an sich eben ausgestaltete Oberfläche geschliffen. Anschliessend werden auf der gekrümmten Oberfläche mittels Profilschliff die einzelnen Erhebungen mit dem Querschnittradius r erzeugt. Schliesslich werden die Kontaktflächen poliert um einen sauberen Kontakt sicherzustellen.

In einer zweiten, nicht dargestellten Ausführungsform werden die Erhebungen ohne die durch den Radius R definierte Krümmung gefertigt. Dafür werden mehrere Erhebungen mit unterschiedlichem Radius r vorgesehen, der bei der mittleren Erhebung maximal ist und zu den Randerhebungen hin abnimmt. Bei einer dritten Variante werden mehrere Erhebungen mit gleichem Radius r auf einer gewölbten Oberfläche 21 platziert. Die Achse dieser Wölbung zeigt in radiale Richtung.

### Bezugszeichenliste

- 10: Laufschaufel
- 20: Deckplatte (Deckbandsegment)
- 21: Unebene Kontaktfläche
- 22: Erhebung
- 25: Ebene Kontaktfläche
- i-1, i, i+1: Schaufelnummerierung
- R: Krümmungsradius
- r: Radius der Erhebung

## Patentansprüche

1. Turbinenrad, umfassend eine Vielzahl von Laufschaufeln (10), welche auf einer um eine Achse drehbaren Nabe angeordnet sind und welche jeweils (10) an ihren radial äusseren Enden, Deckplatten (20) aufweisen, welche, in Umfangsrichtung aneinandergereiht, ein ringförmiges Deckband bilden, wobei die Laufschaufeln im Bereich des Deckbandes gegeneinander verspannt sind, **dadurch gekennzeichnet, dass** der Übergang zwischen zwei benachbart angeordneten Laufschaufeln im Bereich des Deckbands durch eine erste, unebene Kontaktfläche (21) und eine zweite, ebene Kontaktfläche (25) gebildet ist.

2. Turbinenrad nach Anspruch 1, **dadurch gekennzeichnet, dass** die erste Kontaktfläche (21) mindestens eine Erhebung (22) aufweist.

3. Turbinenrad nach Anspruch 2, **dadurch gekennzeichnet, dass** die mindestens eine Erhebung (22) halbzylinderförmig ausgebildet ist.

4. Turbinenrad nach Anspruch 3, **dadurch gekennzeichnet, dass** mehrer Erhebungen (22) unterschiedliche Querschnittsradien (r) aufweisen.

5. Turbinenrad nach einem der Ansprüche 3 oder 4, **dadurch gekennzeichnet, dass** die mindestens eine Erhebung (22) entlang der eigenen Zylinderachse gekrümmt ausgebildet ist.

6. Turbinenrad nach Anspruch 5, **dadurch gekennzeichnet, dass** der Krümmungsradius (R) der Krümmung entlang der Zylinderachse grösser ist als der Querschnittsradius (r) der mindestens einen Erhebung (22).

7. Turbine eines Abgasturboladers, umfassend ein Turbinenrad nach einem der vorangehenden Ansprüche.

8. Abgasturbolader, umfassend eine Turbine nach Anspruch 7.

9. Gas- oder Dampfturbine, umfassend ein Turbinenrad nach einem der Ansprüche 1 bis 6.

10. Übergang zwischen Deckplatten (20) zweier benachbart zueinander angeordneter Laufschaufeln (10) eines Turbinenrades, **dadurch gekennzeichnet, dass** der Übergang durch eine erste, unebene Kontaktfläche (21) und eine zweite, ebene Kontaktfläche (25) gebildet ist.
